# EUROPÄISCHE PATENTSCHRIFT

(11) **EP 0 133 850 B1**
(45) Veröffentlichungstag und Bekanntmachung des Hinweises auf die Patenterteilung: **25.03.1987**
(21) Anmeldenummer: 83107978.5
(22) Anmeldetag: 11.08.1983
(51) Int. Cl.: E01D 21/00

(54) **Verfahren zur Errichtung eines Spannbetonüberbaus einer Brücke und Fertigungsgerät zur Durchführung desselben**
Method and apparatus for constructing a prestressed concrete superstructure of a bridge
Procédé et appareil pour la construction d'un tablier de pont en béton précontraint

(43) Veröffentlichungstag der Anmeldung: 13.03.1985
(73) Patentinhaber: HARRIES + KINKEL Ingenieurgesellschaft mbH, D-6078 Neu-Isenburg (DE)
(72) Erfinder: Kinkel, Horst, Dr.-Ing., D-6100 Darmstadt (DE)
(74) Vertreter: Wächtershäuser, Günter, Prof. Dr.

## Beschreibung

The present invention relates to a device for selectively retaining a leading edge of a stencil printing master onto a printing drum of a rotary stencil printing device.

A certain type of rotary stencil printing device which incorporates a hollow printing drum around which a printing stencil master is wrapped is becoming widely used. In such a stencil printing device, printing ink is supplied from within the drum through perforations which extend from its - inside space to its outer surface to the radially inner surface of the stencil master wrapped around the drum, and some of this ink passes through multiple perforations in certain previously perforated parts of the stencil master to the radially outward surface of the stencil master, whence this ink is then able to be transferred to the surface of a sheet of printing paper pressed against said outer surface of the stencil master, as the printing drum with the stencil master wrapped around it is rotated.

In such a rotary stencil printing device, a means is required to be provided for retaining a leading edge of the stencil master along a generator of the printing drum, so that the stencil master is wrapped around the printing drum with a proper tension being applied thereto and the stencil sheet adhered around the printing drum by a viscous ink does not shift relative to the printing drum during the rotary stencil printing process.

For use with currently manufactured conventional stencil printing devices, the leading edge of the stencil master is formed with a reinforced lug portion, made for example of cardboard, and this lug portion is formed with a plurality of perforated engaging holes therein, and along the generator of the printing drum there are provided a number of engagement projections corresponding to these engaging holes, the cardboard Iug portion thus being retained against the printing drum along said generator with the engagement projections engaged into the engaging holes. A clamp strip is generally provided to mechanically press the cardboard lug portion mechanically to the printing drum along said generator, or such a clamp strip may be omitted when the engagement between the holes and the projections is formed to be of a non-return type.

These conventional constructions for clamping the leading edge of the stencil master to the printing drum operate generally satisfactorily. However, there is still required a delicate and tedious hand job of properly aligning the lug portion of the stencil master against the generator of the printing drum in a proper position for the engagement projections to be properly engaged into the engaging holes, and this fatally obstructs automation of the process of mounting and demounting of a stencil master to a printing drum. Further, because the stencil master, with this form of stencil retaining system, is required to have the above mentioned reinforcing lug provided along its leading edge, it is not possible to utilize continous stencil master which is cut off from a roll of stencil master as and when required, but instead the stencil master sheets must be individually manufactured in advance with reinforcing lugs thereon, which is expensive. The use of a headless stencil master, which is typically a piece of plastic material of the thickness of a few tens of microns, without any particular construction for the leading edge thereof, is a very desirable object for implementation in a stencil printing device, and accordingly the prior art schemes for retaining a leading edge of a stencil master onto a printing drum of a rotary stencil printing device are seriously deficient.

A system according to the preamble of claim 1, which is well adapted to the use of headless stencil masters which have no reinforced lug edge portions, is known from XEROX DISCLOSURE JOURNAL, vol. 3, no. 2, March/April 1978, page 107.

This system further is well adapted to a rotary stencil printing device in which the stencil masters are cut off from a roll of stencil master as and when required, and it does not require delicate alignment processes for the stencil master. However it turned out that this known system is not well adapted to use in an automatic rotary stencil printing device in which the stencil masters are mounted and demounted automatically.

It is a primary object of the present invention to provide such a system for retaining a leading edge of a stencil master to a printing drum, which is well adapted to use in an automatic rotary stencil printing device in which the stencil masters are mounted and demounted automatically.

It is a further object of the present invention to provide such a system for retaining a leading edge of a stencil master to a printing drum, which is easily operated.

It is a yet further object of the present invention to provide such a system for retaining a leading edge of a stencil master to a printing drum, which is reliable, relatively cheap in its construction and relatively cheap in its operation because it is adapted to be employed using a relatively cheap type of stencil master.

These and other objects are more particularly and concretely accomplished by the features indicated in the characterizing part of claim 1. The magnet unit which is an essential feature of the invention is capable of selectively exerting either a strong magnetic force at its part facing towards said printing drum which holds said clamp strip by overcoming the attracting magnetic force applied thereto by said magnet strip or a weak magnetic force at its part facing towards said printing drum which releases said clamp strip by being overcome by the attractive magnetic force applied thereto by said magnet strip but is strong enough to hold said clamp strip when not substantially affected by the attractive magnetic force of said magnet strip.

According to such an apparatus, when the clamp strip is positioned against the magnet strip with the leading edge of the stencil master in between them and is being thus magnetically held to the printing drum, with the printing drum positioned in such a rotational orientation for the clamp strip and the magnet strip to oppose said magnet unit, after stencil printing has been completed, then the means for moving said magnet unit can be used to move said magnet unit close to said printing drum, and then the magnet unit is caused to exert its stronger magnetic force, which, provided that the various parameters of the apparatus are properly conceived, will pull the clamp strip away from the magnet strip. Then the magnet unit can be moved away from the printing drum, carrying the clamp strip with it, so as to release the leading edge of the stencil master, which can thereafter be removed. On the other hand, when the leading edge of a new stencil master is desired to be secured along said generator of the printing drum for further stencil printing, then said leading edge of the stencil master is brought over said magnet strip on said printing drum, and then said magnet unit is moved by said means for doing so towards said printing drum with the clamp strip still stuck against the magnet unit, and then the magnet unit is caused to exert its weaker magnetic force, which, again provided that the various parameters of the apparatus are properly conceived, will allow the magnet strip to pull the clamp strip away from the magnet unit, so that the stencil master becomes securely fastened to the printing drum as described above, being pinched between the clamp strip and the magnet strip which attract one another magnetically. This particular construction is very suitable for use in an automatic type of stencil printing device in which the stencils are charged and discharged automatically.

According to an advantageous modification of the present invention, said magnet unit comprises a permanent magnet which is movable between a first position in which said magnet unit exerts said strong magnetic force at its part facing towards said printing drum and a second position in which said magnet unit exerts said weak magnetic force at its part facing towards said printing drum, or alternatively by such a system for retaining a leading edge of a stencil master as proximately described above, wherein said magnet unit comprises an electromagnet which is selectively either strongly energizable so that said magnet unit exerts said strong magnetic force at its part facing towards said printing drum or weakly energizable so that said magnet unit exerts said weak magnetic force at its part facing towards said printing drum, which are suitable alternative possible constructions. In the second of these cases, said magnet unit may further comprise a permanent magnet which substitutes a part of said weak magnetic force exerted by said magnet unit and which is strong enough to hold said clamp strip to said magnet unit when not substantially affected by the attractive magnetic force of said magnet strip.

As it is the case in the closest prior art, when the clamp strip is positioned against the magnet strip with the leading edge of the stencil master in the direction of rotation of the printing drum during stencil printing in between them, the clamp strip is magnetically attracted towards the magnet strip and clamps said leading edge of the stencil master against the printing drum along said generator thereof securely. Then, by a self wrapping effect of the sort well known, the entire stencil master is held against the printing drum as it revolves for stencil printing.

The leading edge of the stencil master can be as thin as possible, so that this apparatus is well adapted to clamp a stencil master whose leading edge is made from the same thin plastic material as the rest of the stencil master, so that the system is well adapted to the use of headless stencil masters which have no reinforced lug edge portions, for instance ones which are cut off from a roll of stencil master as and when required. Delicate alignment processes for the stencil master are not required.

The magnet strip may be made of rubberized magnet material. In this case, the risk of damage to the stencil master during securing of it and the risk of the leading edge of the stencil master becoming escaped from the clamping during stencil printing are both reduced, since such rubberized magnet material is relatively soft and also provides an increased friction coefficient.

The present invention will now be shown and described with reference to several preferred embodiments thereof, and with reference to the illustrative drawings. It should be clearly understood, however, that the description of the embodiments, and the drawings, are all of them given purely for the purposes of explanation and exemplification only, and are none of them intended to be limitative of the scope of the present invention in any way, since the scope of the present invention is to be defined solely by the legitimate and proper scope of the appended claims. In the drawings, like parts and features are denoted by like reference symbols in the various figures thereof, and:
Fig. 1 is a front part sectional elevational view, of a first preferred embodiment, showing a part of a printing drum of a rotary stencil printing device with a stencil master wrapped around it, the leading edge of said stencil master being in the process of being secured along a generator of the drum;
Fig. 2 is a part sectional elevational side view of said part of the printing device, taken along the lines II-II in Fig. 1;
Fig. 3 is a transverse cross sectional view of a sleeve of a magnet unit which is comprised in said first preferred embodiment of the present invention, taken in a plane perpendicular to its central axis, showing said magnet unit in a first operational state in which it is providing a relatively high magnetic force;
Fig. 4 is another transverse cross sectional view of said sleeve of said magnet unit, similar to Fig. 3 and taken in the same plane, showing said magnet unit in a second operational state in which it is providing a relatively low magnetic force; and
Fig. 5 is a front part sectional elevational view, similar to Fig. 1 for the second preferred embodiment, showing a part of a printing drum of a rotary stencil printing device with a stencil master wrapped around it, the leading edge of said stencil master being in the process of being secured along a generator of the drum.

The present invention will now be described with reference to several preferred embodiments thereof, and with reference to the appended drawings.

### Embodiment One

Fig. 1 is a part sectional front elevational view of part of a printing drum of a rotary stencil printing device with a stencil master wrapped around it, the leading edge of said stencil master being secured along a generator of the drum by a first embodiment of a system for retaining a stencil master to a printing drum.

In this first preferred embodiment, which as will be seen hereinafter is particularly adapted for fully automatic operation, a printing drum 1 of a rotary stencil printing device of the type described earlier, with a stencil master S wrapped around it, is rotatably mounted so as to be able to turn around its axis by a means which is not shown in the figures, and the stencil master S is again wrapped around nearly the whole periphery of the printing drum 1 (although this is not particularly shown in the figures), with its leading edge retained and fixed along a generator of the printing drum 1. The printing drum 1 has a preferred direction of rotation while the apparatus is being used for printing as indicated by the arrow in Fig. 6, and again, by this mere fixing of the leading edge of the stencil master S to the printing drum 1 without any other part of the stencil master S being fixed.

In this embodiment, a groove 3 is formed in the outer surface of the printing drum 1, extending approximately along said one of the generators thereof, and in this groove 3 there is embedded a permanent magnet strip 2, so that the outer surface 4 of the magnet strip 2 is substantially flush with the outer surface of the printing drum 1 and extends along said generator thereof. This outer surface 4 of the permanent magnet strip 2 is soft and the permanent magnet strip 2 may be desirably made out of multipole magnet rubber strip of a per se well known sort. The outer surface 4 of the magnet strip 2 is substantially flush with the outer surface of the printing drum 1 and extends along said generator thereof. It is desirable that the permanent magnet strip 2 should be designed such that the outer surface 4 is soft and provides a high frictional coefficient, and so that the attractive magnetic force exerted by the magnet strip 2 should be effected in a uniform distribution over the whole length of the magnet strip 2.

Generally above the printing drum 1 from the point of view of Figs. 1 and 2, and extending parallel to its axis opposed to said generator thereof when the drum 1 is in its position as shown in Figs. 1 and 2, there is provided a support frame 5, to which there is fitted a gear box 6. This gear box 6 rotatably supports a shaft 8 which extends in the horizontal direction from the point of view of the figures, on which a pinion 7 is fixedly mounted within the gear box 6, and also slidably supports a rack 9, which extends in the vertical direction from the point of view of the figures, and on which are formed a plurality of teeth which are mesh with the teeth of the pinion 7. The shaft 8 is driven by an electric motor 21, which is controlled as will hereinafter be explained, and at the lower part of the rack 8 there is fixedly mounted a magnet unit, generally designated by the reference numeral 10. Thus, by selectively operating the electric motor 21 and by thereby selectively rotating the shaft 8, the rack 9 may be driven upwards and downwards, as desired, and the magnet unit 10 either may be lowered downwards in the figures towards the printing drum 1 to a position shown by phantom lines in Fig. 6 in which its lower surface is very close to the surface of said printing drum 1, or may be raised upwards in the figures away from the printing drum 1 to a position shown by solid lines in Fig. 6 in which its said lower surface is some distance away from the surface of said printing drum 1.

The magnet unit 10 is of a particular construction which will now be explained, and its function is that, according to selective control thereof, it can either provide at its underside in the drawings a magnetic field of a first intensity, or a magnetic field of a second intensity which is substantially greater than said first intensity. In detail, the magnet unit 10 comprises a cylindrical sleeve 11 with a cylindrical permanent magnet 13 mounted in it, supported by a bracket 14.

The sleeve 11 is of a particular construction which is best shown in Figs. 3 and 4, which are transverse cross sectional views of said sleeve 11 taken in a plane perpendicular to its central axis, showing it in two different operational states. In detail, as can be seen from these transverse cross sections, the sleeve 11 is formed from two semicylindrical members 11a, which are formed rather like portions of gutter being semicircular in their cross sections, and two arcuate members 11b, which are formed like extended plate strips and each one of the long edges of each of which is joined to one of the long edges of one of the semicylindrical members 11a. Thus, the entire sleeve member 11 is formed as a hollow cylindrical tube. The semicylindrical shaped members 11 a are formed of a ferromagnetic material, and the arcuate members 11b are formed of a paramagnetic material. The sleeve member 11 is formed with a flat bottom face 11c which is provided substantially by one of the arcuate members 11 b located at the lower side thereof.

The cylindrical permanent magnet 13, mounted within the central hole of the sleeve 11, is fixedly secured to a rotatably mounted shaft 12 so as to be rotatable about its central axis. The cylindrical permanent magnet 13 is magnetized in such an orientation that its north pole extends along one of the generators of its outer cylindrical surface and its south pole extends along the opposite generator of said surface, as indicated in Figs. 7 and 8. And to one end of the shaft 12 which projects from the end of the sleeve 11 there is fixed one end of a sideways extending lever 15, the other end of which is pivotally coupled by a pin 19 to an end of a plunger 18 or a solenoid device 17 which is mounted via a bracket 16 to the bracket 14. A compression coil spring 20 biases the lever 15 and the permanent magnet 13 in the clockwise direction as seen in Fig. 6. Thus, when the solenoid device 17 is supplied with actuating electrical energy, against the biasing action of the compression coil spring 20 the lever 15 and the shaft 12 and the permanent magnet 13 are positioned to a first position as shown in Fig. 3 in which the orientation of the line joining the north and south poles of the permanent magnet 13 is substantially horizontal and in which said permanent magnet 13 provides a magnetic field at the lower surface 11c of the sleeve 11 of a certain first relatively high intensity; but on the other hand, when the solenoid device 17 is not supplied with actuating electrical energy, by the biasing action of the compression coil spring 20 the lever 15 and the shaft 12 and the permanent magnet 13 are positioned to a second position as shown in Fig. 4 in which the orientation of the line joining the north and south poles of the permanent magnet 13 is tilted and in which said permanent magnet 13 provides a magnetic field at the lower surface 11c of the sleeve 11 of a certain second relatively low intensity.

Further a clamp strip 22 is provided extending generally in the longitudinal direction of the printing drum 1 and being quite physically separate therefrom. The clamp strip 22 is made of a magnetically susceptible material which is attracted by a magnetic field, such as for example thin stainless steel strip, and in this first preferred embodiment is quite stiff. Thus, when the clamp strip 22 is laid substantially along the magnet strip 2, in the position shown in Fig. 2 by the phantom lines, it is attracted by the upper surface 4 of the magnet strip 2 inlaid into said printing drum 1 with a considerable force. On the other hand, when the clamp strip 22 is laid against the lower surface 11c of the sleeve 11, in the position shown in Fig. 2 by the solid lines and in Fig. 1, it is attracted by said bottom surface 11 again with a considerable force.

The solenoid device 17 and the electric motor 21 are selectively supplied with actuating electrical energy from a controller which will not be particularly described herein with regards to its structure but only in terms of its appropriate function, since these functions are periodic operations which can be performed by a controller of a per se well known type employing conventional sequence control technology, and thus various detailed structures therefor will be easily supplemented, if required, by one of ordinary skill in the relevant art.

The device described above operates as follows.

First, when a stencil master S is to be fixed to the printing drum 1 for stencil printing, the electric motor 21 is operated so as, via the shaft 8, the gearbox 6, and the rack 9, to raise the magnet unit 10 to its position as shown in Figs. 1 and 2 by the solid lines in which the lower surface 11c of the sleeve 11 is some distance away from the surface of the printing drum 1, with the clamp strip 22 magnetically attached to said lower surface lie of the sleeve 11 and removed from the permanent magnet strip 2, but parallel thereto. At this time the solenoid device 17 is not supplied with actuating electrical energy, so that as explained above the permanent magnet 13 of the magnet unit 10 is in its second rotary position as shown in Fig. 4, so that the magnetic field at said lower surface 11c of the sleeve 11 is of said certain second relatively low intensity; and the printing drum 1 is positioned to its position with said permanent magnet strip 2 opposed to the magnet unit 10 and the clamp strip 22. Next, the leading edge of the stencil master S is laid along the aforesaid generator of the drum 1, on top of the soft upper surface 4 of the permanent strip 2; this may be done mechanically and automatically, although the details are not shown herein because they are not part of the present invention. This leading edge of the stencil master S again is not particularly reinforced, but is just made of the said material as the remainder of the stencil master S, i.e. a thin plastic material. When this operation is completed, the fact is detected by a sensor not shown in the figure, associated with the abovementioned sequence control device for the electric motor 21 and the solenoid device 17, and next the electric motor 21 is activated so as to lower the magnet unit 10 downwards in the figures towards the printing drum 1 to the position shown by phantom lines in Fig. 2 in which the lower surface 11c of the sleeve 11 is very close to the surface of said printing drum 1 with of course the clamp strip 22 still stuck onto said lower surface 14a and with the leading edge of the stencil master S interposed between the clamp strip 22 and the printing drum 1, and in this condition the magnetic attraction of the upper surface 4 of the magnet strip 2 overcomes the magnetic attraction of the magnet unit 10 and retains the clamp strip 22 thereto and away from said magnet unit 10, so that the clamp strip 22 comes to be laid on the top of the leading edge of the stencil master S, against said soft upper surface 4 of the permanent magnet strip 2 with the interposition of said leading edge of the stencil master S, as shown in Fig. 2 by the phantom lines. Thus, by the mutual attraction between the clamp strip 22 and the permanent magnet strip 2, they mutually clamp said leading edge of the stencil master S securely along said generator of the printing drum 1. Finally, the electric motor 21 is again operated so as, via the shaft 8, the gearbox 6, and the rack 9, to raise the magnet unit 10 back to its position as shown in Figs. 1 and 2 by the solid lines in which the lower surface 11 of the sleeve 11 is some distance away from the surface of the printing drum 1.

On the other hand, when the stencil master S is to be removed from the printing drum 1 after the stencil printing operation has been completed, while the magnet unit 10 is in its position as shown in Figs. 1 and 2 by the solid lines, with the clamp strip 22 magnetically attached to the permanent magnet strip 2, with the leading edge of the stencil master S being clamped therebetween, the printing drum 1 is positioned to its position as shown in the figures with said permanent magnet strip 2 and said clamp strip 22 opposed to the magnet unit 10. At this time the solenoid device 17 is supplied with actuating electrical energy, so that the permanent magnet 13 is in its first rotary position as shown in Fig. 3, so that the magnetic field at the lower surface 11c of the sleeve 11 is of said certain first relatively high intensity. Next, the electric motor 21 is activated so as to lower the magnet unit 10 downwards in the figures towards the printing drum 1 to the position shown by phantom lines in Fig. 2 in which the lower surface 11c of the sleeve 11 is very close to or in contact with the clamp strip 22 still stuck to the printing drum 1, and in this condition the magnetic attraction of the magnet strip 2 is overcome by the magnetic attraction of the magnet unit 10, so that the clamp strip 22 is removed away from the permanent magnet strip 2, and comes to be held against said lower surface 11c of the sleeve 11 of the magnet unit 10. Finally, the electric motor 21 is again operated so as, via the shaft 8, the gearbox 6, and the rack 9, to raise the magnet unit 10 back to its raised position, carrying the clamp strip 22 with it, the leading edge of the stencil master S being released from being retained to the permanent magnet strip 2 of the printing drum 1. Subsequently, as the printing drum 1 is rotated, the stencil master S is removed from the drum 1; this may be done mechanically and automatically, by for example a pick off or peeling off claw, although the details are not shown herein because they are not part of the present invention.

### Embodiment Two

Fig. 5 is a front part sectional elevational view, similarto Fig. 1 forthefirst preferred embodiment, showing a part of a printing drum of a rotary stencil printing device with a stencil master wrapped around it, the leading edge of said stencil master being in the process of being secured along a generator of the drum by a second preferred embodiment of the system for retaining a stencil master to a printing drum. In this figure, parts of the second embodiment shown, which correspond to parts of the first embodiment shown in Figs. 1 through 4 and which have the same functions, are designated by the same reference numerals and symbols as in those figures.

This second preferred embodiment of the present invention is similar to the first preferred embodiment described above and shown in Figs. 1 through 4, except that the structure of the magnet unit 10' is different from that of the former magnet unit 10. In detail, the lower end of the rack 9 is fixed to a support 30 which extends parallel to the axis of the printing drum 1. To this support plate 30 there arefixedtwo electromagnets31, each of which has two pole pieces 32, each of which has a bottom surface 33 which projects downwards in the figure through the support plate 30 and faces the permanent magnet strip 2, which is inlaid into the printing drum 1 as before. Further, to the support plate 30 there are fixed two relatively weak permanent magnets 34, each of which, again, has a bottom surface which projects downwards in the figure and faces the permanent magnet strip 2.

Thus the function of this magnet unit 10' is similar to that of the magnet unit 10 of the first preferred embodiment described above, but is obtained via a different construction. That is, when the electromagnets 31 are supplied with actuating electrical energy, they produce a magnetic field at the lower surface of the magnet unit 10', in combination with the permanent magnets 34, of a certain first relatively high intensity; but on the other hand, when the electromagnets 31 are not supplied with actuating electrical energy, they produce substantially no magnetic field of their own at the lower surface of the magnet unit 10', and thus substantially only the magnetic field of the permanent magnets 34 is present at said lower surface, and is of a certain second relatively low intensity. The electromagnets 31 are controlled by the above mentioned controller, as in the case of the second preferred embodiment.

It will be apparent that this second preferred embodiment operates in substantially the same manner as the above first embodiment, by the two electromagnets 31 being selectively energized or deenergized just like the solenoid device 17 in the first preferred embodiment, so as to provide a strong magnetic attraction or a weak magnetic attraction to the clamp strip 22. Therefore, no further repetitive explanations of the operation of this second preferred embodiment will be made, in order to avoid redundancy of description.

## Patentansprüche

1. System zum wahlweisen Halten eines vorderen Endes einer Druckschablone auf einer zylindrischen Drucktrommel (1) einer Schablonen-Druckvorrichtung, die drehbar um ihre Mittelachse gehalten ist, mit
einem Streifenmagneten (2), der in der Drucktrommel vorgesehen ist und entlang eines Oberflächenabschnittes von dieser im wesentlichen parallel zu der Mittelachse der Drucktrommel verläuft,
einer Andruckschiene (22), die aus einem Werkstoff besteht, der von dem Streifenmagneten magnetisch angezogen wird, so daß sie auf diesem mittels einer magnetischen Anziehungskraft gehalten, allerdings entgegen der magnetischen Anziehungskraft von dem Streifenmagneten abnehmbar ist,
einer Magnet-Einheit (10,10'), die die Andruckschiene ausgerichtet gegenüberliegend zu dem Streifenmagneten in Abstand von diesem halten kann, indem die auf diese mittels des Streifenmagneten einwirkende magnetische Anziehungskraft überwunden wird, und
einer Vorrichtung (5-9, 21), um die Magnet-Einheit zwischen einer ersten Stellung, in der die Magnet-Einheit im wesentlichen die Andruckschiene, die, wenn sie von dem Streifenmagneten angezogen wird, auf diesem angeordnet ist, berührt, und einer zweiten Stellung bewegbar zu lagern, in der die Magnet-Einheit derart von dem Streifenmagneten gelöst ist, daß sie die Andruckschiene entgegen der vom Streifenmagneten auf diese einwirkende magnetische Anziehungskraft festhalten kann,
dadurch gekennzeichnet, daß die Magnet-Einheit (10, 10') wahlweise entweder eine starke magnetische Kraft, die die auf dem Streifenmagneten gehaltene Andruckschiene abnehmen kann, indem die auf die Andruckschiene mittels des Streifenmagneten einwirkende magnetische Anziehungskraft überwunden wird, oder eine geringe magnetische Kraft ausüben kann, die von der magnetischen Kraft des Streifenmagneten überwunden wird, so daß bei Annäherung der Magnet-Einheit an den Streifenmagneten auf einen vorbestimmten relativ geringen Abstand die zwischen dem Streifenmagneten und der Magnet-Einheit angeordnete Andruckschiene von dem Streifenmagneten stärker angezogen wird als von der Magnet-Einheit, und dadurch, daß eine Vorrichtung (15-20) zur wahlweisen Umschaltung der Stärke der magnetischen Kraft der Magnet-Einheit zwischen der starken magnetischen Kraft und der geringen magnetischen Kraft vorgesehen ist.

2. System nach Anspruch 1, dadurch gekennzeichnet, daß die Magnet-Einheit (10) einen Permanent-Magneten (13) aufweist, der relativ zu

## Claims

1. A system for selectively retaining a leading edge of a stencil master to a cylindrical printing drum (1) of a stencil printing device supported to be rotatable around a central axis thereof, comprising:
a magnet strip (2) provided in said printing drum to extend along a surface portion thereof substantially in parallel to the central axis of said printing drum;
a clamp strip (22) made of a material which is magnetically attracted by said magnet strip so as to be held thereon by an attracting magnetic force but is removable from said magnet strip against the attracting magnetic force;
a magnet unit (10, 10') which can hold said clamp strip as alignedly faced to said magnet strip but removed therefrom by overcoming the attracting magnetic force applied thereto by said magnet strip;
and a means (5-9, 21) for supporting said magnet unitto be movable between a first position where said magnet unit substantially contacts said clamp strip placed on said magnet strip as attracted thereby and a second position where said magnet unit is so apart from said magnet strip that said magnet unit can stably hold said clamp strip against the attracting magnetic force applied to said clamp strip from said magnet strip;
characterize in that said magnet unit (10, 10') is capable of selectively exerting either a strong magnetic force which can remove said clamp strip held on said magnetic strip therefrom by overcoming the attracting magnetic force applied thereto by said magnet strip or a weak magnetic force which is overcome by the magnetic force of said magnet strip so that when said magnet unit is in proximity to said magnet strip within a predetermined relatively small distance said clamp strip located between said magnet strip and said magnet unit is attracted and held by said magnet trip rather than said magnet unit, and there is provided a means (15-20) for selectively switching overthe strength of said magnetic force of said magnet unit between said strong magnetic force and said weak magnetic force.

2. A system according to claim 1, characterized in that said magnet unit (10) comprises a permanent magnet (13) which is movable relative to a part of said magnet unit facing towards said printing drum between a first relative position (Fig. 7) in which said magnet unit exerts said strong magnetic force at said part thereof facing towards said printing drum and a second relative position (Fig. 8) in which said magnet unit exerts said weak magnetic force at said part thereof facing towards said printing drum.

3. A system according to claim 1, characterized in that said magnet unit (10') comprises an electromagnet (31) which is selectively either strongly energizable so that said magnet unit exerts said strong magnetic force at said part thereof facing towards said printing drum or weakly energizable so that said magnet unit exerts said weak magnetic force at said part thereof facing towards said printing drum.

4. A system according to claim 3, characterized in that said magnet unit (10') further comprises a permanent magnet (34) which provides a part of said strong and weak magnetic forces exerted by said magnetic unit.

5. A system according to claim 1, characterized in that said supporting means (5-9, 21) for said magnet unit (10, 10') comprises a gear box (6) supported by a frame (5) of said stencil printing device, a pinion (7) supported to be rotatable along its central axis by said gear box, a rack (9) supported by said gear box to be slidable relative to said gear box as meshed with said pinion, said rack being connected with said magnet unit at one end thereof.

6. A system according to claim 5, characterized in that said supporting means further comprises a reversible electric motor (21) supported by said frame (5) so as to drive said pinion (6) selectively in either rotational direction.

## Revendications

tourner autour de son axe central, une crémaillère (9) supportée par le mécanisme de façon à pouvoir coulisser par rapport à lui en engrenant avec le pignon, une extrémité de la crémaillère étant reliée à l'unité magnétique.

6. Système selon la revendication 5, caractérisé en ce que les moyens supports comportent en outre un moteur électrique réversible (21) porté par le bâti (5) de façon à entraîner en rotation le pignon (6) sélectivement dans un sens ou dans l'autre.
